# EUROPÄISCHE PATENTSCHRIFT

(11) **EP 4 206 088 B1**
(45) Veröffentlichungstag und Bekanntmachung des Hinweises auf die Patenterteilung: **10.09.2025**
(21) Anmeldenummer: 22216881.7
(22) Anmeldetag: 28.12.2022
(51) Int. Cl.: B65D 65/46, B65D 5/42, B65D 43/02, B65D 1/36, B65D 1/34

(54) **VERPACKUNG FÜR EINEN ARTIKEL UND VERPACKTER ARTIKEL**
PACKAGE FOR AN ARTICLE AND PACKAGED ARTICLE
EMBALLAGE POUR ARTICLE ET ARTICLE EMBALLÉ

(30) Priorität: 29.12.2021 EP 21218100
(43) Veröffentlichungstag der Anmeldung: 05.07.2023
(73) Patentinhaber: Leef Blattwerk GmbH, 14467 Potsdam (DE)
(72) Erfinder: Fritz-Vietta, Claudio Pascal, 10405 Berlin (DE); Grotto, Daniele, 14193 Berlin (DE)
(74) Vertreter: Bittner, Thomas L.

(56) Entgegenhaltungen:
- EP-A2- 3 434 618
- DE-U1- 29 824 572
- FR-A1- 2 344 468
- FR-A1- 2 870 212
- GB-A- 2 582 647
- US-A- 2 884 155
- US-A- 4 583 680
- US-A1- 2018 303 260

## Beschreibung

Die Erfindung betrifft eine Verpackung für einen Artikel, insbesondere ein Lebensmittel, sowie einen verpackten Artikel.

### Hintergrund

Verpackungen werden zum Beispiel genutzt, um beliebige Artikel für Verkauf und Vertrieb zu verpacken. Derartiges ist beispielsweise auch für das Verpacken von Lebensmitteln bekannt, die so für den Nutzer beispielsweise zum Verbringen vom Verkaufsort zum Verzehrort verpackt werden.

Es wurde vorgeschlagen, Verpackungen oder Verpackungsbehälter aus einem pflanzlichen Behältermaterial herzustellen. Als pflanzliches Behältermaterial kommen hierbei zum Beispiel Palmblätter zum Einsatz. Beschrieben ist dieses beispielsweise in den Dokumenten DE 20 2017 006 954 U1 sowie US 10,004,345 B1. Weiterhin wurde vorgeschlagen Einweggeschirr oder Tabletts aus Palmblättern herzustellen (vgl. EP 1 438 914 A1, DE 20 2015 105 015 U1). Auch im Dokument DE 39 27 062 C2 ist eine Verpackung aus einem Palmblatt-Material offenbart. In einer Ausführungsform wird eine Verpackungsschale hergestellt, bei der zum Verpacken des Artikels dann eine Behälteröffnung mittels einer Kunststofffolie verschlossen wird. Die Kunststofffolie wird hierbei um einen umlaufenden Behälterrand herum gelegt, derart, dass die Folie sowohl auf der Ober- wie auch auf der Unterseite des Behälterrands angeordnet ist. Die so um den Behälterrand gelegte Kunststofffolie soll mittels Adhäsion anhaften. Zur Ausgestaltung des Verpackungsbehälters kann vorgesehen sein, diesen zu bedrucken. In diesem Zusammenhang ist vorgeschlagen, das Zuschnittmaterial für den Behälter vor der Pressung oder dem Zuschneiden anzuschleifen und in gewünschter Weise zu bedrucken, zum Beispiel mit einer Aufschrift. Aus optischen Gründen kann auch die untere Außenseite des Behälters glatt geschliffen sein, so dass auch auf dieser eine Beschriftung des Behälters mittels Bedrucken ermöglicht ist. Zusätzlich kann vorgesehen sein, die gesamte Außenseite des Behälters vor oder nach dem Aufbringen der Aufschrift mit einer Schutzschicht zu versehen. In den Dokumenten FR 2 870 212 A1 und DE 298 24 572 U1 sind schachtelartige Verpackungen mit einem Basisteil und einem lösbar auf das Basisteil aufsetzbaren Deckel offenbart.

### Zusammenfassung

Aufgabe der Erfindung ist es, eine Verpackung für einen Artikel sowie einen verpackten Artikel anzugeben, mit denen die Verpackung flexibel an unterschiedliche Artikel anpassbar ist und hierbei einen sicheren Transport des verpackten Artikels unterstützt.

Zur Lösung ist eine Verpackung für einen Artikel gemäß dem unabhängigen Anspruch 1 geschaffen. Ausgestaltungen sind Gegenstand von abhängigen Unteransprüchen.

Nach einem Aspekt ist eine Verpackung für einen Artikel geschaffen, mit: einem dreidimensional geformten Verpackungsboden aus einem Blattmaterial einer Pflanze; einer Behälterauflagefläche, die an dem dreidimensional geformten Verpackungsboden ausgebildet und eingerichtet ist, einen zu verpackenden Artikel aufzunehmen; einem Behälterrand, der als Teil des dreidimensional geformten Verpackungsbodens die Behälterauflagefläche umgreift und hierbei einen Eckbereich zwischen der Behälterauflagefläche und einem in Bezug auf die Behälterauflagefläche proximalen Randabschnitt des Behälterrands ausbildet; und einem Verpackungsdeckel aus einem recycelbaren Material, der als Faltdeckel ausgeführt ist und bei dem an ein Deckelement seitliche Faltelemente einstückig angeformt sind und zum Ausbilden eines Aufnahmeraums in dem Verpackungsdeckel in einer Faltstellung angeordnet sind; wobei der Verpackungsdeckel auf der Behälterauflagefläche angeordnet ist, derart, dass sich der Aufnahmeraum zur Behälterauflagefläche hin öffnet und in Bezug auf das Deckelement distale Randabschnitte der seitlichen Faltelemente jeweils in dem Eckbereich zur Anlage kommen, so dass der Verpackungsdeckel auf der Behälterauflagefläche in seiner Relativlage hierzu fixiert ist.

Nach einem weiteren Aspekt ist ein verpackter Artikel geschaffen, welcher einen Artikel in Form eines Lebensmittels sowie eine Verpackung der vorgenannten Art aufweist, wobei der Artikel mittels der Verpackung verpackt ist, derart, dass der Artikel im Bereich der Behälterauflagefläche, die an dem dreidimensional geformten Verpackungsboden gebildet ist, angeordnet und mittels des Verpackungsdeckels bedeckt ist.

Mit der vorgeschlagenen Technologie ist eine nachhaltige Verpackung für beliebige Artikel, insbesondere Lebensmittel, bereitgestellt, die zumindest teilweise aus nachwachsenden pflanzlichen Materialien besteht. Der Verpackungsdeckel ist an die dreidimensionale Formgebung des Verpackungsbodens mittels Falten des Faltdeckels so angepasst, dass der Faltdeckel, dessen seitliche Faltelemente in den Eckbereichen des Verpackungsbodens zur Anlage kommen, auf der Behälterauflagefläche fixiert ist. Ein unbeabsichtigtes Verrutschen des Verpackungsdeckels auf dem Verpackungsboden ist effizient unterbunden.

Der Verpackungsdeckel kann hierbei vollständig haftfrei auf dem Verpackungsboden angeordnet sein, also frei von irgendwelchen Verhaftverbindungen zwischen Verpackungsboden und Verpackungsdeckel.

Die Behälterauflagefläche kann als eine im Wesentlichen ebene Auflagefläche ausgebildet sein, entlang deren Randes der Eckbereich ausgebildet ist.

Der dreidimensional geformte Verpackungsboden kann beispielsweise ein Teller oder eine Schale aus dem Blattmaterial der Pflanze sein. In einer Ausgestaltung kann eine oberflächenseitige Beschichtung an dem Verpackungsboden vorgesehen sein, insbesondere im Bereich der Deckfläche oder nur im Bereich der Behälterauflagefläche. Eine Beschichtung aus einem Kunststoff- oder Plastikmaterial kann vorgesehen sein, welches wahlweise biologisch abbaubar ist.

Eine Banderole ist aus einem recycelbaren Material und eingerichtet, den Verpackungsdeckel an dem dreidimensional geformten Verpackungsboden zu sichern. Mit Hilfe der Banderole können Verpackungsboden und Verpackungsdeckel zusätzlich in ihrer Relativlage zueinander gesichert werden. Die Banderole kann in den verschiedenen Ausführungsformen beispielsweise aus einem Papier- oder Pappmaterial bestehen. Auch eine Ausbildung aus Pflanzenfasern kann vorgesehen sein.

Die Banderole kann den dreidimensional geformten Verpackungsboden mit dem hierauf angeordneten Verpackungsdeckel im Wesentlichen vollständig umgreifen. Die Banderole kann als vollständig umlaufende Banderole auf die Anordnung mit Verpackungsboden und hierauf angeordnetem Verpackungsdeckel aufgeschoben sein, so dass sie vom Nutzer leicht wieder abgenommen werden kann, wenn dieser auf den verpackten Artikel zugreifen möchte.

Die Banderole kann haftungsfrei an dem dreidimensional geformten Verpackungsboden und dem Verpackungsdeckel aufliegen. Haftungsfrei bedeutet hier insbesondere, dass die Banderole nicht mittels eines Haft- oder Klebemittels an dem Verpackungsboden und dem Verpackungsdeckel haftet. Die Verwendung eines Haftmittels kann zum Beispiel bei Ausführungsformen vorgesehen sein, bei denen die Banderole die Anordnung mit Verpackungsboden und Verpackungsdeckel nicht vollständig umgreift (geschlossene Banderole), sondern Enden der Banderole zum Beispiel auf der Unterseite des Verpackungsbodens haften und die Banderole hiervon beidseitig ausgehend den Verpackungsdeckel umgreift.

Der Eckbereich kann zwischen der Behälterauflagefläche und dem proximalen Randabschnitt des Behälterrands um die Behälterauflagefläche umlaufend durchgehend ausgebildet sein. Alternativ kann die Ausbildung des Eckbereichs in einem oder mehreren Teilabschnitten entlang des umlaufenden Behälterrands unterbrochen sein, beispielsweise aufgrund einer lokalen Ausnehmung.

Die distalen Randabschnitte können der seitlichen Faltelemente um die Behälterauflagefläche umlaufend durchgehend in dem Eckbereich zur Anlage kommen. Bei dieser Ausführungsform erstrecken sich die seitlichen Faltelemente umlaufend um die Behälterauflagefläche bis in den Eckbereich und schließen den Aufnahmeraum innerhalb des Faltdeckels so umlaufend.

Zwischen einander zugeordneten seitlichen Faltelementen, die entlang eines Umfangs des Deckelelements benachbart zueinander angeordnet sind, können den Faltdeckel versteifende Verbindungselemente angeordnet sein, die an die einander zugeordneten seitlichen Faltelemente jeweils einstückig angeformt sind. Die zwischen benachbarten Faltelementen ausgebildeten Verbindungselemente können beim Falten der seitlichen Faltelemente in die Faltstellung zum Ausbilden des Faltdeckels zum Aufnahmeraum hin nach innen gefaltet werden. Insbesondere Eckbereiche zwischen benachbarten seitlichen Faltelementen können mit Hilfe der Verbindungselemente zusätzlich ausgesteift werden, was die mechanische Stabilität des den Verpackungsdeckel bildenden Faltdeckels unterstützt.

Der Aufnahmeraum kann ein geschlossener Raum sein, wenn Verpackungsdeckel auf der Behälterauflagefläche angeordnet ist. Bei dieser Ausführungsform ist der zu verpackende Artikel auf der Behälterauflagefläche in einem geschlossenen Aufnahmeraum angeordnet und verpackt.

Der Verpackungsdeckel kann ein Sichtfenster aufweisen, durch welches hindurch der Aufnahmeraume von außen einsehbar ist. Das Sichtfenster kann ein offenes oder ein geschlossenes Sichtfenster sein. Zum Schließen des Sichtfensters kann beispielsweise ein durchsichtiges Kunststoffmaterial im Bereich des Sichtfensters an dem Verpackungsdeckel angebracht sein, zum Beispiel mittels Kleben.

Das Sichtfenster kann im Bereich des Deckelelements angeordnet sein. Alternativ oder ergänzend kann ein Sichtfenster im Bereich eines oder mehrerer seitlicher Faltelemente vorgesehen sein.

An dem dreidimensional geformten Verpackungsboden können mehrere Behälterteilauflageflächen ausgebildet sein, die an dem dreidimensional geformten Verpackungsboden mittels einer Trenneinrichtung voneinander getrennt sind; und der Verpackungsdeckel kann mehrstückig mit mehreren getrennten Verpackungsteildeckeln gebildet sein, die jeweils einem verschiedenen der mehreren Behälterteilauflageflächen zugeordnet sind. Diese Ausführungsform ermöglicht es, mehrere Artikel separat mittels der einen Verpackung zu verpacken, beispielsweise voneinander zu trennende Lebensmittel einer Speise. Einerseits sind an dem gemeinsamen Verpackungsboden mehrere Behälterteilauflageflächen ausgebildet, die mittels der Trenneinrichtung voneinander separiert sind. Andererseits umfasst der Verpackungsdeckel mehrere getrennte Verpackungsteildeckel, die jeweils den vorangehend erläuterten Ausgestaltungsvarianten entsprechend ausgeführt sein können. Der jeweilige Deckel kommt dann in dem umlaufenden Eckbereich der zugeordneten Behälterteilauflagefläche zur Anlage und dient somit dem Verpacken eines hierauf angeordneten Artikels. Die Behälterteilauflageflächen und / oder die Verpackungsteildeckel können jeweils gleich groß ausgeführt sein. Alternativ können für die Behälterteilauflageflächen und / oder für die Verpackungsteildeckel unterschiedliche Größen vorgesehen sein, die es ermöglichen, bei der Verpackung auf dem gemeinsamen dreidimensional geformten Verpackungsboden Artikel unterschiedlicher Größe jeweils zu verpacken.

Die Trenneinrichtung kann einen Trennsteg aufweisen, mit dem entlang des Trennstegs der Eckbereich ausgebildet ist. Der Trennsteg zwischen Behälterauflageflächen kann hierzwischen durchgehend oder unterbrochen ausgebildet sein. Der Trennsteg kann aus dem Blattmaterial des Verpackungsbodens ausgeformt sein. Alternativ kann ein Trennsteg mittels Materialauftrag auf dem Blattmaterial hergestellt sein.

Die Banderole kann einer Banderolenausführung aus der folgenden Gruppe entsprechend ausgebildet sein: gemeinsame Banderole für die mehreren getrennten Verpackungsteildeckel und mehrere getrennte Banderolen, die jeweils einem verschiedenen der mehreren Verpackungsteildeckel zugeordnet sind. Im Fall der mehreren Verpackungsteildeckel können die mit Hilfe der gemeinsamen Banderole am dreidimensional geformten Verpackungsboden gesichert sein. Alternativ können mehrere getrennte Banderolen verwendet werden.

Der Bodenrand kann ein erstes Sicherungselement aufweisen und / oder mindestens eines der seitlichen Faltelemente kann ein zweites Sicherungselement aufweisen. Das erste Sicherungselement und das zweite Sicherungselement können eingerichtet sind, zusammenwirkend den Verpackungsdeckel an dem dreidimensional geformten Verpackungsboden zu sichern.

Der Bodenrand kann auch mehrere erste Sicherungselemente aufweisen, insbesondere zwei, drei oder vier erste Sicherungselemente. Es kann vorgesehen sein, dass (jeweils) zwei der ersten Sicherungselemente an gegenüberliegenden Abschnitten des Bodenrands angeordnet sind.

Es können mehrere zweite Sicherungselemente an den seitlichen Faltelementen vorgesehen sein. Insbesondere können zwei, drei, oder vier der seitlichen Faltelemente jeweils ein zweites Sicherungselement (oder mehrere zweite Sicherungselemente) aufweisen.

Alternativ kann mindestens eines der seitlichen Faltelemente auch mindestens ein erstes Sicherungselement und der Bodenrand mindestens ein zweites Sicherungselement aufweisen.

Das erste (oder zweite) Sicherungselement kann auf (im Wesentlichen) halber Höhe der Bodenrands angeordnet sein. Das erste (oder zweite) Sicherungselement kann in einer oberen oder einer unteren Hälfte der Bodenrands angeordnet sein.

Das erste Sicherungselement kann als eine Ausnehmung (insbesondere ein Loch, vorzugsweise im Bodenrand) und das zweite Sicherungselement als ein Vorsprung gebildet sein. Der Vorsprung kann vorzugsweise eingerichtet sein, in der Ausnehmung aufgenommen zu werden.

Die Ausnehmung kann den Bodenrand vollständig durchdringend gebildet sein. Alternativ kann die Ausnehmung als eine Vertiefung, die dem Aufnahmeraum zugewandt ist, im Bodenrand gebildet sein.

Die Ausnehmung kann eben oder gekrümmt ausgebildet sein. Insbesondere kann die Ausnehmung schlitzförmig, insbesondere als linearer Schlitz gebildet sein. Die Ausnehmung kann aber auch v-förmig oder u-förmig gebildet sein.

Das zweite Sicherungselement kann an einem distalen Faltelement (beispielsweise einer (Papier-)klappe) angeordnet sein, welches an dem mindestens einen der seitlichen Faltelemente einstückig angeformt ist. Das distale Faltelement kann durch Umfalten am distalen Randabschnitt des seitlichen Faltelements gebildet sein. Das zweite Sicherungselement, insbesondere der Vorsprung, kann mit dem distalen Faltelement in einer Ebene liegend gebildet sein.

Die vorangehend im Zusammenhang mit der Verpackung erläuterten Ausgestaltungen können in Verbindung mit den verpackten Artikel entsprechend vorgesehen sein.

### Beschreibung von Ausführungsbeispielen

Im Folgenden werden weitere Ausführungsbeispiele unter Bezugnahme auf Figuren einer Zeichnung erläutert. Hierbei zeigen:
- Fig. 1: eine schematische Darstellung zum Herstellen einer Verpackung für einen Artikel;
- Fig. 2: eine weitere schematische Darstellung zum Herstellen der Verpackung für einen Artikel aus Fig. 1;
- Fig. 3: schematische perspektivische Darstellungen von Verpackungen, bei denen Verpackungsdeckel und Verpackungsboden mittels einer Banderole gesichert sind;
- Fig. 4: schematische perspektivische Darstellungen von Verpackungen mit Banderole, wobei im Verpackungsdeckel ein Sichtfenster vorgesehen ist;
- Fig. 5: schematische perspektivische Darstellungen von Verpackungen ohne Banderole;
- Fig. 6: eine schematische Darstellung von Verpackung mit mehreren Verpackungsteildeckeln, die mittels Banderole an einem gemeinsamen Verpackungsboden gesichert sind;
- Fig. 7: schematische Darstellungen von Verpackungsdeckeln im nicht gefalteten Zustand;
- Fig. 8: eine schematische perspektivische Darstellung eines Verpackungsbodens mit einem ersten Sicherungselement und eines Verpackungsdeckels mit einem zweiten Sicherungselement;
- Fig. 9: eine schematische Darstellung zum Herstellen der Verpackung für einen Artikel mittels zusätzlicher Sicherungselemente;
- Fig. 10: eine schematische Darstellung einer Anordnung von Verpackungsdeckel und Verpackungsboden samt Sicherungselementen in verschiedenen Perspektiven;
- Fig. 11: schematische Darstellungen von Verpackungen samt Sicherungselementen, wobei Verpackungsboden und Verpackungsdeckel eine runde, dreieckige, quadratische, oder rechteckige Grundfläche aufweisen; und
- Fig. 12: schematische Darstellungen von Verpackungen samt Sicherungselementen, wobei zusätzlich Sichtfenster vorgesehen sind.

Fig. 1 zeigt eine schematische perspektivische Darstellung eines dreidimensional geformten Verpackungsbodens 1, der aus einem Blattmaterial einer Pflanze besteht.

Der Verpackungsboden 1 bildet eine Aufnahme für einen Artikel (nicht dargestellt) im Bereich einer Bodenaufnahme- oder Bodenauflagefläche 2, beispielsweise zum Aufnehmen eines Lebensmittels. Die Bodenauflagefläche 2 ist von einem Bodenrand 3 umgeben, welcher sich bei der dargestellten Ausführungsform ausgehend von der Bodenauflagefläche 2 schräg nach oben erstreckt. Zwischen der Bodenauflagefläche 2 und einem in Bezug auf die Bodenauflagefläche 2 proximalen Randabschnitt 4 des Bodenrands 3 ist umlaufend ein Eckbereich 5 ausgebildet.

Dem Verpackungsboden 1 ist zum Ausbilden einer Verpackung ein Verpackungsdeckel 6 zugeordnet, welcher gemäß Fig. 1 mittels Falten von seitlichen Faltelementen 7, die entlang eines umlaufenden Randes 8 eines Deckelelements 9 angeordnet sind, zu einem Faltdeckel 10 gefaltet wird, welcher in Fig. 2 gezeigt ist. Mittels des Faltens der seitlichen Faltelemente 7 entlang des Randes 8, welcher mit Faltlinien versehen sein kann, entsteht im Inneren des Faltdeckels 10 ein Aufnahmeraum 11, der sich zur Bodenauflagefläche 2 hin öffnet, wenn der Faltdeckel 10, wie in Fig. 2 gezeigt, auf dem Verpackungsboden 1 angeordnet wird, derart, dass distale Randabschnitte 12 der seitlichen Faltelemente 7 in dem Eckbereich 5 zur Anlage kommen, so dass der Verpackungsdeckel 6 in seiner Relativlage gegenüber der Bodenauflagefläche 2 fixiert ist. Der Verpackungsdeckel 6 kann dann nicht mehr seitlich auf der Bodenauflagefläche 2 verrutschen. Zur zusätzlichen Sicherung der Anordnung mit Verpackungsboden 1 und Verpackungsdeckel 6 ist bei dem Ausführungsbeispiel in Fig. 2 eine Banderole 13 vorgesehen, die Verpackungsboden 1 und hierauf angeordneten Verpackungsdeckel 6 umgreift.

Gemäß Fig. 1 sind zwischen benachbarten der seitlichen Faltelemente 7 Verbindungselemente 14 vorgesehen, die an die benachbarten seitlichen Faltelemente einstückig angeformt sind und beim Falten nach Innen klappen, so dass sie beim Faltdeckel 10 (vgl. Fig. 2) nicht mehr sichtbar sind. Die Verbindungselemente 14 unterstützen eine Steifigkeit und somit die mechanische Stabilität des Verpackungsdeckels 6.

Die Verbindungselemente 14 können bei den verschiedenen Ausgestaltungen auf der Oberfläche zumindest bereichsweise ein Haftmittel aufweisen, zum Beispiel einen Klebstoff, so dass zumindest die benachbarten Verbindungselemente 14, wenn sie zu gegenseitigen Anlage kommen, aufeinander haftend ausgebildet werden können.

Verpackungsdeckel 6 und / oder Banderole 13 sind aus einem recyclebaren Material, beispielsweise Papier oder Pappe.

Fig. 3 und 4 zeigen weitere Ausführungsformen für die Verpackung mit Verpackungsboden 1 und Verpackungsdeckel 6 sowie Banderole 13, wobei bei den Ausführungsformen in Fig. 4 im Bereich des Deckelelements 9 ein mittels einer Öffnung im Deckelelement 9 gebildetes Sichtfenster 15 ausgebildet ist, welches offen oder geschlossen sein kann, wobei ein geschlossenes Fenster beispielsweise mit Hilfe eines durchsichtigen (recyclebaren) Plastikmaterials bedeckt sein kann.

Fig. 5 zeigt Verpackungen, ohne ergänzende Sicherung mittels der Banderole 13, wobei Verpackungsboden 1 und Verpackungsdeckel 6 eine runde oder dreieckige Grundfläche aufweisen.

Fig. 6 zeigt schematische perspektivische Darstellungen anderer Verpackungen, bei denen am dreidimensional geformten Verpackungsboden 1 Bodenauflageteilflächen 2a, 2b ausgebildet sind, die mit Hilfe eines Trennsteges 16 voneinander separiert sind. Verpackungsteildeckel 6a, 6b sind den Behälteraufnahmeteilflächen 2a, 2b zugeordnet und hierauf angeordnet, derart, dass der distale Randabschnitt 10 im Eckbereich 5 zur Anlage kommt.

Fig. 7 zeigt weitere Ausführungsformen für den Verpackungsdeckel 6 mit seitlichen Faltelementen 7 im nicht gefalteten Zustand.

Fig. 8 zeigt eine schematische perspektivische Darstellung eines Verpackungsbodens 1 mit ersten Sicherungselementen 17 und eines Verpackungsdeckels 6 mit zweiten Sicherungselementen 18. Die ersten Sicherungselemente 17 sind als Ausnehmungen 19 im Bodenrand 3 und die zweiten Sicherungselemente 18 als Vorsprünge 20 gebildet, welche eingerichtet sind, jeweils in die Ausnehmungen 19 zu greifen und / oder in den Ausnehmungen 19 aufgenommen zu werden.

Die Vorsprünge 20 sind jeweils an distalen Faltelementen 21 angeordnet, welche jeweils an einem der seitlichen Faltelemente 7 einstückig angeformt sind. Die distalen Faltelemente 21 können durch Umfalten am distalen Randabschnitt 12 des jeweiligen seitlichen Faltelements 7 gebildet sein. Die Vorsprünge 20 erstrecken sich jeweils an distalen Enden der distalen Faltelemente 21.

Fig. 9 zeigt eine schematische Darstellung zum Herstellen der Verpackung für einen Artikel mittels zusätzlicher Sicherungselemente 17, 18. Der gefaltete Verpackungsdeckel 6 wird derart auf den Verpackungsboden 1 gefügt, dass die Vorsprünge 20 in die Ausnehmungen 19 greifen und der Verpackungsdeckel 6 auf diese Weise am Verpackungsboden 1 gesichert wird.

Fig. 10 zeigt eine schematische Darstellung einer Anordnung von Verpackungsdeckel 6 und Verpackungsboden 1 samt Sicherungselementen 17, 18 in verschiedenen Perspektiven.

Fig. 11 zeigt Verpackungen samt Sicherungselementen 17, 18, wobei Verpackungsboden 1 und Verpackungsdeckel 6 eine runde, dreieckige, quadratische, oder rechteckige Grundfläche und / oder mehrere Bodenteilauflageflächen / Behälteraufnahmeteilflächen 2a, 2b aufweisen.

Fig. 12 zeigt Verpackungen samt Sicherungselementen 17, 18, wobei zusätzlich Sichtfenster 15 vorgesehen sind.

Die in der vorstehenden Beschreibung, den Ansprüchen sowie der Zeichnung offenbarten Merkmale können sowohl einzeln als auch in beliebiger Kombination für die Verwirklichung der verschiedenen Ausführungen von Bedeutung sein.

## Patentansprüche

1. Verpackung für einen Artikel, mit
- einem dreidimensional geformten Verpackungsboden (1) aus einem Blattmaterial einer Pflanze;
- einer Bodenauflagefläche (2), die an dem dreidimensional geformten Verpackungsboden (1) ausgebildet und eingerichtet ist, einen zu verpackenden Artikel aufzunehmen;
- einem Bodenrand (3), der als Teil des dreidimensional geformten Verpackungsbodens (1) die Bodenauflagefläche (2) umgreift und hierbei einen Eckbereich (5) zwischen der Bodenauflagefläche (2) und einem in Bezug auf die Bodenauflagefläche (2) proximalen Randabschnitt des Bodenrands (3) ausbildet; und
- einem Verpackungsdeckel (6) aus einem recycelbaren Material, der als Faltdeckel ausgeführt ist und bei dem an ein Deckelement (9) seitliche Faltelemente (7) einstückig angeformt sind und zum Ausbilden eines Aufnahmeraums (11) in dem Verpackungsdeckel (6) in einer Faltstellung angeordnet sind;
wobei der Verpackungsdeckel (6) auf der Bodenauflagefläche (2) angeordnet ist, derart, dass sich der Aufnahmeraum (11) zur Bodenauflagefläche (2) hin öffnet und in Bezug auf das Deckelement (9) distale Randabschnitte (12) der seitlichen Faltelemente (7) jeweils in dem Eckbereich (5) zur Anlage kommen, so dass der Verpackungsdeckel (6) auf der Bodenauflagefläche (2) in seiner Relativlage hierzu fixiert ist.

2. Verpackung nach Anspruch 1, **gekennzeichnet durch** eine Banderole (13) aus einem recycelbaren Material und eingerichtet, den Verpackungsdeckel (6) an dem dreidimensional geformten Verpackungsboden (1) zu sichern.

3. Verpackung nach Anspruch 2, **dadurch gekennzeichnet, dass** die Banderole (13) zumindest einer der folgenden Ausgestaltungen entsprechend ausgeführt ist:
- die Banderole (13) umgreift den dreidimensional geformten Verpackungsboden (1) mit dem hierauf angeordneten Verpackungsdeckel (6) vollständig und
- die Banderole (13) liegt an dem dreidimensional geformten Verpackungsboden (1) und dem Verpackungsdeckel (6) haftungsfrei auf.

4. Verpackung nach mindestens einem der vorangehenden Ansprüche, **dadurch gekennzeichnet, dass** der Eckbereich (5) zwischen der Bodenauflagefläche (2) und dem proximalen Randabschnitt (4) des Bodenrands (3) um die Bodenauflagefläche (2) umlaufend durchgehend ausgebildet ist.

5. Verpackung nach Anspruch 4, **dadurch gekennzeichnet, dass** die distalen Randabschnitte (12) der seitlichen Faltelemente (7) um die Bodenauflagefläche (2) umlaufend durchgehend in dem Eckbereich (5) zur Anlage kommen.

6. Verpackung nach mindestens einem der vorangehenden Ansprüche, **dadurch gekennzeichnet, dass** zwischen einander zugeordneten Faltelementen, die entlang eines Umfangs des Deckelelements (9) benachbart zueinander angeordnet sind, den Faltdeckel (10) versteifende Verbindungselemente (14) angeordnet sind, die an die einander zugeordneten Faltelemente jeweils einstückig angeformt sind.

7. Verpackung nach mindestens einem der vorangehenden Ansprüche, **dadurch gekennzeichnet, dass** der Aufnahmeraum (11) ein geschlossener Raum ist, wenn Verpackungsdeckel (6) auf der Bodenauflagefläche (2) angeordnet ist.

8. Verpackung nach mindestens einem der vorangehenden Ansprüche, **dadurch gekennzeichnet, dass** der Verpackungsdeckel (6) ein Sichtfenster (15) aufweist, durch welches hindurch der Aufnahmeraum (12) von außen einsehbar ist, und welches bevorzugt im Bereich des Deckelelements (9) angeordnet ist.

9. Verpackung nach mindestens einem der vorangehenden Ansprüche, **dadurch gekennzeichnet, dass** der Bodenrand (3) ein erstes Sicherungselement (17) aufweist und mindestens eines der seitlichen Faltelemente (7) ein zweites Sicherungselement (18) aufweist, wobei das erste Sicherungselement (17) und das zweite Sicherungselement (18) eingerichtet sind, zusammenwirkend den Verpackungsdeckel (6) an dem dreidimensional geformten Verpackungsboden (1) zu sichern.

10. Verpackung nach Anspruch 9, **dadurch gekennzeichnet, dass** das erste Sicherungselement (17) als eine Ausnehmung (19) im Bodenrand (3) und das zweite Sicherungselement (18) als ein Vorsprung (20) gebildet ist, welcher eingerichtet ist, in der Ausnehmung (19) aufgenommen zu werden.

11. Verpackung nach Anspruch 9 oder 10, **dadurch gekennzeichnet, dass** das zweite Sicherungselement (18) an einem distalen Faltelement (21) angeordnet ist, welches an dem mindestens einen der seitlichen Faltelemente (7) einstückig angeformt ist.

12. Verpackung nach mindestens einem der vorangehenden Ansprüche, **dadurch gekennzeichnet, dass**
- an dem dreidimensional geformten Verpackungsboden (1) mehrere Bodenteilauflageflächen (2a, 2b) ausgebildet sind, die an dem dreidimensional geformten Verpackungsboden (1) mittels einer Trenneinrichtung (16) voneinander getrennt sind; und
- der Verpackungsdeckel (6) mehrstückig mit mehreren getrennten Verpackungsteildeckeln (6a, 6b) gebildet ist, die jeweils einem verschiedenen der mehreren Bodenteilauflageflächen (2a, 2b) zugeordnet sind.

13. Verpackung nach Anspruch 12, **dadurch gekennzeichnet, dass** die Trenneinrichtung (16) einen Trennsteg aufweist, mit dem entlang des Trennstegs der Eckbereich (5) ausgebildet ist.

14. Verpackung nach Anspruch 12 oder 13, soweit auf Anspruch 2 rückbezogen, **dadurch gekennzeichnet, dass** die Banderole (13) einer Banderolenausführung aus der folgenden Gruppe entsprechend ausgebildet ist: gemeinsame Banderole für die mehreren getrennten Verpackungsteildeckel (6a, 6b) und mehrere getrennte Banderolen, die jeweils einem verschiedenen der mehreren Verpackungsteildeckel (6a, 6b) zugeordnet sind.

15. Verpackter Artikel, mit
- einem Artikel, welcher ein Lebensmittel ist; und
- einer Verpackung nach mindestens einem der vorangehenden Ansprüche;
wobei der Artikel mittels der Verpackung verpackt ist, derart, dass der Artikel im Bereich der Bodenauflagefläche (2), die an dem dreidimensional geformten Verpackungsboden (1) gebildet ist, angeordnet und mittels des Verpackungsdeckels (6) bedeckt ist.

## Claims

1. A packaging for an item, having
- a three-dimensionally shaped packaging base (1) made from a leaf material of a plant;
- a base support surface (2), which is constructed on the three-dimensionally shaped packaging base (1) and configured to accommodate an item to be packaged;
- a base edge (3), which, as part of the three-dimensionally shaped packaging base (1), surrounds the base support surface (2) and thereby forms a corner region (5) between the base support surface (2) and a proximal edge section of the base edge (3), which is proximal with respect to the base support surface (2); and
- a packaging lid (6) made from a recyclable material, which is designed as a folded lid and in which lateral folding elements (7) are integrally formed on a lid element (9) and are arranged in a folded position to form an accommodating space (11) in the packaging lid (6);
wherein the packaging lid (6) is arranged on the base support surface (2) in such a manner that the accommodating space (11) opens towards the container support surface (2) and distal edge sections (12) of the lateral folding elements (7), which are distal with respect to the lid element (9), come to bear in the corner region (5) in each case, so that the packaging lid (6) on the container support surface (2) is fixed in its relative position thereto.

2. The packaging according to Claim 1, **characterized by** a banderole (13) that is made from a recyclable material and configured to secure the packaging lid (6) on the three-dimensionally shaped packaging base (1).

3. The packaging according to Claim 2, **characterized in that** the banderole (13) is designed in accordance with at least one of the following configurations:
- the banderole (13) completely surrounds the three-dimensionally shaped packaging base (1) with the packaging lid (6) arranged on the same, and
- the banderole (13) bears in an adhesion-free manner on the three-dimensionally shaped packaging base (1) and the packaging lid (6).

4. The packaging according to at least one of the preceding claims, **characterized in that** the corner region (5) is formed peripherally continuously around the base support surface (2) between the base support surface (2) and the proximal edge section (4) of the base edge (3).

5. The packaging according to Claim 4, **characterized in that** the distal edge sections (12) of the lateral folding elements (7) come to bear peripherally continuously around the base support surface (2) in the corner region (5).

6. The packaging according to at least one of the preceding claims, **characterized in that** connecting elements (14) are arranged between folding elements which are assigned to one another and are arranged adjacent to one another along a periphery of the lid element (9), which connecting elements stiffen the folded lid (10) and are formed in one piece in each case on the folding elements that are assigned to one another.

7. The packaging according to at least one of the preceding claims, **characterized in that** the accommodating space (11) is a closed space when the packaging lid (6) is arranged on the base support surface (2).

8. The packaging according to at least one of the preceding claims, **characterized in that** the packaging lid (6) has a viewing window (15), through which it is possible to see into the accommodating space (12) from the outside and which is preferably arranged in the region of the lid element (9).

9. The packaging according to at least one of the preceding claims, **characterized in that** the base edge (3) has a first securing element (17) and at least one of the lateral folding elements (7) has a second securing element (18), wherein the first securing element (17) and the second securing element (18) are configured to secure the packaging lid (6) on the three-dimensionally shaped packaging base (1) in an interacting manner.

10. The packaging according to Claim 9, **characterized in that** the first securing element (17) is formed as a recess (19) in the base edge (3) and the second securing element (18) is formed as a projection (20) which is configured to be accommodated in the recess (19).

11. The packaging according to Claim 9 or 10, **characterized in that** the second securing element (18) is arranged on a distal folding element (21) which is formed in one piece on the at least one of the lateral folding elements (7).

12. The packaging according to at least one of the preceding claims, **characterized in that**
- a plurality of base part support surfaces (2a, 2b) are formed on the three-dimensionally shaped packaging base (1), which are separated from one another on the three-dimensionally shaped packaging base (1) by means of a separating unit (16); and
- the packaging lid (6) is formed in multiple parts with a plurality of separate packaging part lids (6a, 6b), which are in each case assigned to a different one of the plurality of base part support surfaces (2a, 2b).

13. The packaging according to Claim 12, **characterized in that** the separating unit (16) has a separating web, using which, along the separating web, the corner region (5) is formed.

14. The packaging according to Claim 12 or 13, where dependent on Claim 2, **characterized in that** the banderole (13) is constructed in accordance with a banderole design from the following group: common banderole for the plurality of separate packaging part lids (6a, 6b), and a plurality of separate banderoles, which are in each case assigned to a different one of the plurality of packaging part lids (6a, 6b).

15. A packaged item, having
- an item, which is a food; and
- a packaging according to at least one of the preceding claims;
wherein the item is packaged by means of the packaging in such a manner that the item is arranged in the region of the base support surface (2), which is formed on the three-dimensionally shaped packaging base (1), and is covered by means of the packaging lid (6).

## Revendications

1. Emballage d'un article, comportant
- une base d'emballage de forme tridimensionnelle (1) constituée d'un matériau en feuille d'une plante;
- une surface de support de base (2), qui est formée sur la base d'emballage de forme tridimensionnelle (1) et configurée pour recevoir un article à emballer ;
- un bord de base (3) qui, en tant que partie de la base d'emballage de forme tridimensionnelle (1), entoure la surface de support de base (2) et forme ainsi une zone d'angle (5) entre la surface de support de base (2) et une section de bord proximale par rapport à la surface de support de base (2) du bord de base (3); et
- un couvercle d'emballage (6) en matériau recyclable, qui est conçu comme un couvercle pliable et dans lequel des éléments pliables latéraux (7) sont façonnés en un seul tenant sur un élément de couverture (9) et sont disposés en position pliée pour former un espace de réception (11) dans le couvercle d'emballage (6) ;
dans lequel le couvercle d'emballage (6) est disposé sur la surface de support de base (2) de telle sorte que l'espace de réception (11) s'ouvre vers la surface de support de base (2) et, par rapport à l'élément de couvercle (9), des sections de bord distales (12) des éléments de pliage latéraux (7) viennent respectivement se poser dans la zone d'angle (5) de sorte que le couvercle d'emballage (6) soit fixé sur la surface de support de base (2) dans sa position relative à celle-ci.

2. Emballage selon la revendication 1, **caractérisé par** une banderole (13) en matériau recyclable et agencée pour fixer le couvercle (6) de l'emballage à la base d'emballage de forme tridimensionnelle (1).

3. Emballage selon la revendication 2, **caractérisé en ce que** la banderole (13) est conçue selon au moins une des configurations suivantes :
- la banderole (13) entoure la base d'emballage de forme tridimensionnelle (1) avec le couvercle d'emballage (6) disposé dessus complètement et
- la banderole (13) repose sur la base d'emballage de forme tridimensionnelle (1) et le couvercle d'emballage (6) sans adhérence.

4. Emballage selon au moins une des revendications précédentes, **caractérisé en ce que** la zone d'angle (5) entre la surface de support de base (2) et la section de bord proximal (4) du bord de base (3) est formée en continu autour de la surface de support de base (2).

5. Emballage selon la revendication 4, **caractérisé en ce que** les sections de bord distales (12) des éléments de pliage latéraux (7) autour de la surface de support de base (2) viennent en appui continu dans la zone d'angle (5).

6. Emballage selon au moins une des revendications précédentes, **caractérisé en ce qu'**entre des éléments de pliage associés mutuellement, qui sont disposés le long d'une circonférence de l'élément de couverture (9) les uns à côté des autres, sont disposés des éléments de liaison (14) qui rigidifient le couvercle pliable (10) et qui sont chacun formés en un seul tenant sur les éléments pliables attribués les uns aux autres.

7. Emballage selon au moins une des revendications précédentes, **caractérisé en ce que** l'espace de réception (11) est un espace fermé, lorsque le couvercle d'emballage (6) est disposé sur la surface de support de base (2).

8. Emballage selon au moins une des revendications précédentes, **caractérisé en ce que** le couvercle (6) de l'emballage présente une fenêtre de visualisation (15), à travers laquelle l'espace de réception (12) peut être vu de l'extérieur, et qui est disposé de préférence dans la région de l'élément de couverture (9).

9. Emballage selon au moins une des revendications précédentes, **caractérisé en ce que** le bord de base (3) présente un premier élément de fixation (17) et au moins un des éléments de pliage latéraux (7) présente un deuxième élément de fixation (18), dans lequel le premier élément de fixation (17) et le deuxième élément de fixation (18) sont agencés pour coopérer afin de fixer le couvercle d'emballage (6) à la base d'emballage de forme tridimensionnelle (1).

10. Emballage selon la revendication 9, **caractérisé en ce que** le premier élément de fixation (17) est réalisé sous la forme d'un évidement (19) dans le bord de base (3) et le deuxième élément de fixation (18) est réalisé sous la forme d'une protubérance (20) qui est conçue pour être reçue dans l'évidement (19).

11. Emballage selon la revendication 9 ou 10, **caractérisé en ce que** le deuxième élément de fixation (18) est disposé sur un élément de pliage distal (21), qui est façonné en un seul tenant sur au moins un des éléments de pliage latéraux (7).

12. Emballage selon au moins une des revendications précédentes, **caractérisé en ce que**
- sur la base d'emballage de forme tridimensionnelle (1) plusieurs surfaces de support de base partielles (2a, 2b) sont formées, qui sont séparées les uns des autres sur la base d'emballage de forme tridimensionnelle (1) au moyen d'un dispositif de séparation (16) ; et
- le couvercle d'emballage (6) est formé de plusieurs pièces avec plusieurs couvercles d'emballage partiels (6a, 6b), qui sont attribués respectivement à une surface différente parmi plusieurs surfaces de support de base partielles (2a, 2b).

13. Emballage selon la revendication 12, **caractérisé en ce que** le dispositif de séparation (16) comporte une bande de séparation, avec laquelle la région d'angle (5) est formée le long de la bande de séparation.

14. Emballage selon la revendication 12 ou 13, dans la mesure où elle dépend de la revendication 2, **caractérisé en ce que** la banderole (13) est conçue selon un modèle de banderole du groupe suivant : banderole commune pour plusieurs couvercles d'emballage séparés (6a, 6b) et plusieurs banderoles séparées, qui sont respectivement attribuées à un couvercle différent parmi plusieurs couvercles d'emballage partiels (6a, 6b).

15. Article emballé, comportant
- un article qui est une denrée alimentaire ; et
- un emballage selon au moins une des revendications précédentes ;
dans lequel l'article est emballé au moyen de l'emballage, de telle sorte que l'article soit disposé dans la zone de la surface de support de base (2), qui est formée sur la base d'emballage de forme tridimensionnelle (1), et couvert au moyen du couvercle d'emballage (6).
